# EUROPÄISCHE PATENTANMELDUNG

(11) **EP 4 617 141 A1**
(43) Veröffentlichungstag der Anmeldung: **17.09.2025**
(21) Anmeldenummer: 24163877.4
(22) Anmeldetag: 15.03.2024
(51) Int. Cl.: B61L 5/06, B61L 27/53

(54) **WEICHENANTRIEBSEINRICHTUNG UND VERFAHREN ZUM UMSTELLEN EINER EISENBAHNWEICHE**

(71) Anmelder: Siemens Mobility GmbH, 81739 München (DE)
(72) Erfinder: Bedewitz, René, 38855 Wernigerode (DE); Köster, Kay, 15370 Fredersdorf (DE); Quiel, Holger, 13355 Berlin (DE); Rintsch, Elias, 10245 Berlin (DE); Tietz, Martin, 10707 Berlin (DE)
(74) Vertreter: Siemens Patent Attorneys

(57) **Zusammenfassung**

Die Erfindung betrifft eine
Weichenantriebseinrichtung (2) zum Umstellen einer Eisenbahnweiche (1),
mit wenigstens einem Stellschieber (5) zum Verbinden mit wenigstens einem beweglichen Teil der Eisenbahnweiche (1), wie beispielsweise einer Weichenzunge (4), und
mit wenigstens einem mit dem Stellschieber (5) verbundenen Antriebsmotor (7), der zum Bewegen des Stellschiebers (5) ausgebildet ist.

Um die Weichenantriebseinrichtung (2) zu optimieren, ist erfindungsgemäß vorgesehen, dass die Weichenantriebseinrichtung (2) wenigstens einen mit dem Antriebsmotor (7) verbundenen und den Antriebsmotor (7) steuernden Motor-Controller (8) umfasst, mittels dem ein maximales Moment des Antriebsmotors (7) und dadurch eine maximale Stellkraft des Stellschiebers (5) einstellbar ausgebildet ist.

Die Erfindung betrifft auch ein Verfahren zum Umstellen einer Eisenbahnweiche.

## Beschreibung

### Technisches Gebiet

Die Erfindung betrifft eine Weichenantriebseinrichtung zum Umstellen einer Eisenbahnweiche, mit wenigstens einem Stellschieber zum Verbinden mit wenigstens einem beweglichen Teil der Eisenbahnweiche, wie beispielsweise einer Weichenzunge, und mit wenigstens einem mit dem Stellschieber verbundenen Antriebsmotor, der zum Bewegen des Stellschiebers ausgebildet ist.

Weiterhin betrifft die Erfindung ein Verfahren zum Umstellen einer Eisenbahnweiche, bei dem ein Stellschieber mittels eines Antriebsmotors bewegt wird.

### Technischer Hintergrund

Anordnungen und Verfahren der oben genannten Art sind aus dem Stand der Technik bekannt. Weichenantriebseinrichtungen oder kurz Weichenantriebe werden zum Umstellen von Eisenbahnweichen in eisenbahntechnischen Anlagen eingesetzt. Beim Umlegen oder Umstellen der Eisenbahnweiche wird der Stellschieber der Weichenantriebseinrichtung bewegt und dadurch bespielsweise eine oder zwei mit dem Stellschieber verbundene Weichenzungen der Eisenbahnweiche umgestellt. Dabei wirkt auf die jeweilige Weichenzunge sowie ein verbindendes Gestänge eine Stellkraft. Um eine Beschädigung der Weichenzungen oder des Gestänges zu vermeiden, ist eine Begrenzung der Stellkraft vorteilhaft und allgemein üblich. Insgesamt muss eine Weichenantriebseinrichtung hohe Qualitätsanforderungen erfüllen und zuverlässig arbeiten. Durch eine Vielzahl von konstruktiv erforderlichen Bauteilen, die einem Verschleiß unterliegen und zumindest teilweise gewartet werden müssen, sind die Kosten für die Anschaffung und den Betrieb der bekannten Weichenantriebseinrichtungen erheblich. Der Stellschieber der Weichenantriebsanordnung ist zum Verbinden mit einem beweglichen Teil der Eisenbahnweiche vorgesehen. Solche beweglichen Teile können die oben bereits genannten Weichenzungen oder alternativ beispielsweise auch ein bewegliches Herzstück sein.

### Zusammenfassung der Erfindung

Es ist daher die Aufgabe der vorliegenden Erfindung, eine Weichenantriebseinrichtung und ein Verfahren der eingangsgenannten Art bereitzustellen, durch welche die bekannten Anordnungen und Verfahren verbessert und konstruktiv vereinfacht werden können.

Erfindungsgemäß wird die Aufgabe für die eingangsgenannte Weichenantriebseinrichtung dadurch gelöst, dass die Weichenantriebseinrichtung wenigstens einen mit dem Antriebsmotor verbundenen und den Antriebsmotor steuernden Motor-Controller umfasst, mittels dem ein maximales Moment des Antriebsmotors und dadurch eine maximale Stellkraft des Stellschiebers einstellbar ausgebildet ist.

Für das eingangsgenannte Verfahren wird die Aufgabe erfindungsgemäß dadurch gelöst, dass ein maximales Moment des Antriebsmotors und dadurch eine maximale Stellkraft des Stellschiebers mittels eines mit dem Antriebsmotor verbundenen Motor-Controllers eingestellt wird.

Die erfindungsgemäße Lösung hat den Vorteil, dass die Stellkraft der Weichenantriebseinrichtung durch die Begrenzung des Moments des Antriebsmotors auf einfach Weise eingestellt werden kann. Insbesondere wird das Moment des Antriebsmotors elektrisch über den erfindungsgemäßen Motor-Controller eingestellt und nach oben begrenzt. Der Motor-Controller kann beispielsweise über seine Software so parametriert werden, dass das Moment des Antriebsmotors über die elektrische Ansteuerung des Motor-Controllers eingestellt wird. Die Begrenzung des Moments des Antriebsmotors begrenzt auch die resultierende Stellkraft des Stellschiebers. Dadurch kann auf eine mechanische Begrenzung der Stellkraft innerhalb der Weichenantriebseinrichtung, beispielsweise mittels einer Stellkraftkupplung im Antriebsstrang, verzichtet werden. Die erfindungsgemäße Weichenantriebseinrichtung lässt sich dadurch gegenüber den bekannten Weichenantriebseinrichtungen konstruktiv einfacher ausgestalten. Ferner können Bauteile und Gewicht, z.B. für die mechanische Stellkraftkupplung, eingespart werden. Der im Vergleich zur mechanischen Stellkraftkupplung leichte und mittlerweile kostengünstig verfügbare Motor-Controller setzt die Begrenzung der maximalen Stellkraft der erfindungsgemäßen Weichenantriebseinrichtung um. Ein Verbiegen der Weichenzunge oder anderer Bauteile im Antriebsstrang der Eisenbahnweiche kann verhindert werden, weil eine zu große Stellkraft des Stellschiebers ausgeschlossen ist.

Bei der Inbetriebnahme der erfindungsgemäßen Weichenantriebseinrichtung kann die Eisenbahnweiche mittels des Motor-Controllers sehr schnell und damit zeitsparend eingestellt werden, so dass sich Inbetriebnahme-Kosten reduzieren lassen. Der Wegfall der Einstellung der mechanischen Stellkraftkupplung während der Montage reduziert die notwendigen Einstell- und Prüfzeiten.

Über den Motor-Controller kann das maximale Moment des Antriebsmotors je nach Anwendungsfall unterschiedlich parametriert werden, so dass eine einzige Variante der erfindungsgemäßen Weichenantriebseinrichtungen sehr viele Anwendungsfälle umsetzen kann. Dadurch lassen sich die nötigen Varianten beim Hersteller und ebenfalls eine Ersatzteilhaltung beim Betreiber der eisenbahntechnischen Anlage reduzieren. Weiterhin lässt sich die Größe bzw. das Volumen und damit auch das Gewicht der Weichenantriebseinrichtung verkleinern, weil weniger mechanische Bauteile nötig sind. Hierdurch verringert sich selbstverständlich auch der Fertigungsaufwand und damit die Herstellungskosten der erfindungsgemäßen Weichenantriebseinrichtungen. Der Motor-Controller kann bei der Inbetriebnahme sehr einfach über dessen Software eingestellt werden, so dass sich der zeitliche Aufwand für die Inbetriebnahme reduziert. Da eine Veränderung der parametrierten Werte des Motor-Controllers im Betrieb der Weichenantriebseinrichtung ausgeschlossen ist, erhöht sich die Zuverlässigkeit der erfindungsgemäßen Weichenantriebseinrichtung während des Betriebs. Falls sich mechanische Komponenten der Weichenantriebseinrichtung während des Betriebs verändern, kann dies gegebenenfalls über eine leicht mögliche Neu-Parametrierung des Motor-Controllers, beispielsweise über eine Anpassung des maximalen Moments des Antriebsmotors, schnell kompensiert werden. Möglicherweise kann die erfindungsgemäße Weichenantriebseinrichtung über ihre Lebenszeit sogar völlig wartungsfrei ausgestaltet werden.

Der Motor-Controller kann insbesondere zur Begrenzung einer Leistung des Antriebsmotors ausgebildet sein. Dies hat den Vorteil, dass über die Leistungsbegrenzung das Moment des Antriebsmotors sehr leicht kontrollierbar und einstellbar ist.

Die erfindungsgemäße Weichenantriebseinrichtung kann für das Bewegen von beweglichen Teilen der Eisenbahnweichen eingesetzt werden, wie beispielsweise Weichenzungen oder beweglichen Herzstücken. Weiterhin kann die Weichenantriebseinrichtung auch in Entgleisungsvorrichtungen eingesetzt werden, in welchen ebenfalls bewegliche Teile zu bewegen sind.

### Ausgestaltungen der Erfindung

Die Erfindung kann durch vorteilhafte Ausgestaltung weiterentwickelt werden, wie sie im Folgenden beschrieben sind.

Um den Verschleiß der Weichenantriebseinrichtung möglichst gering zu halten, kann der Antriebsmotor als ein bürstenloser Gleichstrommotor ausgebildet sein. Bei Gleichstrommotoren mit bürstenbasierter Stromübertragung über Kohlebürsten sind diese häufig von Verschleiß betroffen. Daher bietet der bürstenlose Gleichstrommotor mit Drehfeld eine sehr gute Möglichkeit, um diesen Verschleiß auszuschließen und einen über seine Lebensdauer wartungsfreien Antriebsmotor bereitzustellen. Alternativ können erfindungsgemäß aber selbstverständlich auch andere Gleichstrom- oder auch Wechselstrommotoren verwendet werden, wie beispielsweise der genannte bürstenbasierte Gleichstrommotor.

Ferner kann die Weichenantriebseinrichtung wenigstens einen im Antriebsstrang zwischen Antriebsmotor und Stellschieber angeordneten Kugelgewindetrieb umfassen und der Antriebsmotor im Wesentlichen direkt mit einer Gewindespindel des Kugelgewindetriebs gekoppelt sein. Dies hat den Vorteil, dass zwischen Antriebsmotor und Gewindespindel kein Getriebe, wie beispielsweise ein Kettentrieb oder Zahnradtrieb, benötigt wird und somit die Anzahl der Bauteile weiter reduziert sowie die Konstruktion vereinfacht werden kann.

Um die Umstellgeschwindigkeit der Eisenbahnweiche anzupassen, kann der Motor-Controller zur Drehzahländerung des Antriebsmotors ausgebildet sein. Bei einer Eisenbahnweiche mit nur einer Weichenantriebseinrichtung ist eine minimale und maximale Umstellzeit einzuhalten. Diese Umstellzeiten können in Abhängigkeit der Umwelteinflüsse, wie beispielsweise der Temperatur variieren. Bei einer Eisenbahnweiche mit mehreren Weichenantriebseinrichtungen müssen Loslaufzeiten der einzelnen Weichenantriebseinrichtungen zueinander in Bezug auf die festen Umstellzeiten der Weichenantriebseinrichtungen an den Aufbau der Eisenbahnweiche angepasst werden. Damit wird ein Verbiegen der Weichenzunge minimiert oder vermieden. Mit der erfindungsgemäßen Weichenantriebseinrichtung in dieser Ausgestaltung kann die Drehzahl des Antriebsmotors sehr leicht eingestellt werden. Dies ist ein großer Vorteil gegenüber dem bisherigen Stand der Technik. Im Stand der Technik wird nämlich beispielsweise bei einer Eisenbahnweiche mit nur einer Weichenantriebseinrichtung in Abhängigkeit der zu erreichenden Umstellgeschwindigkeit zwischen sogenannten Schnellläufern und Langsamläufern unterschieden, die als unterschiedliche Varianten hergestellt werden müssen. Diese Varianten werden z.B. mittels Gleichstrom- oder Wechselstrommotoren umgesetzt. Die Drehzahl der Motoren ist dabei nicht geregelt und ergibt sich aus den Randbedingungen wie z.B. Spannung und Temperatur. Ein Spannungsabfall ist dabei unter anderem bedingt durch die Entfernung zum Stellteil, das üblicherweise ein Stellwerk ist, und ergibt sich somit erst durch den Anwendungsfall. Bei einer Eisenbahnweiche mit mehreren Weichenantriebseinrichtungen wird im Stand der Technik die Loslaufzeit so eingestellt, dass die Weichenantriebseinrichtung mit dem größten Stellweg als erstes anläuft. Danach folgen alle weiteren Weichenantriebseinrichtungen, um ein Verbiegen der Weichenzunge zu verhindern oder zu minimieren. Mit den erfindungsgemäßen Lösungen lassen sich die Weichenantriebseinrichtungen sehr leicht parametrieren und bei der Inbetriebnahme einstellen.

Um die Auswertemöglichkeiten der Weichenantriebseinrichtung zu optimieren, kann der Motor-Controller zum Zählen der Umstellungen der Eisenbahnweiche ausgebildet sein. Die Anzahl der Weichenumläufe ist beispielsweise ein Kriterium für die Wartung und daher zu erfassen.

In einer vorteilhaften Ausgestaltung kann der Motor-Controller so ausgebildet sein, dass der Antriebsmotor während eines Umlaufs der Eisenbahnweiche mit unterschiedlichen Drehzahlen, insbesondere gemäß einer vorbestimmten Drehzahlkurve, dreht. So kann eine Umstellkurve bzw. ein Verlauf der Drehzahlkurve geregelt werden. Dies hat den Vorteil, dass der Betrieb der Weichenantriebseinrichtung materialschonender und zeitsparender erfolgen kann. Als Umlauf der Eisenbahnweiche wird das Umstellen zwischen den beiden Weichenpositionen bezeichnet, d.h. das Bewegen der Weichenzungen zwischen den beiden die Backenschienen kontaktierenden Endpositionen. Durch die freie Programmierbarkeit bzw. Parametrierbarkeit des Motor-Controllers können beliebige Bewegungskurven für die Weichenantriebseinrichtung bei dem Umlauf realisiert werden. Diese lassen sich auch nach der Inbetriebnahme, beispielsweise während einer Wartung, ohne viel Aufwand anpassen und aktualisieren. Bei der Umstellung der Eisenbahnweiche werden die Weichenzungen gegen die Backenschienen gefahren. Im Stand der Technik kommt es dabei zu einem schlagartigen Abbruch der linearen Bewegung. Diese plötzliche Unterbrechung der linearen Bewegung wirkt sich auch auf die Weichenantriebseinrichtung aus, die gegebenenfalls eine hohe mechanische Belastung erfährt und negativen Einfluss haben kann. Mit der erfindungsgemäßen Lösung in dieser Ausgestaltung wird diese mechanische Belastung vermieden. Dabei kann die Umstellung der Eisenbahnweiche weg- und/oder zeitgesteuert umgesetzt werden. Die Wegsteuerung kann dabei über die gezählten Umdrehungen des Antriebsmotors und das sich für die lineare Bewegung ergebende Umrechnungsverhältnis bestimmt werden. Die erfindungsgemäße Weichenantriebseinrichtung fährt somit nicht mehr hart in eine Endlage, sondern kann bereits vor dem Erreichen der Endlage die Geschwindigkeit der Umstellung bzw. die Drehzahl reduzieren. So kann ein sanfter Anlauf der Weichenzungen an die Backenschienen realisiert werden.

Um die Diagnosemöglichkeiten bei der erfindungsgemäßen Weichenantriebseinrichtung zu verbessern, kann der Motor-Controller zum Ermitteln von Spannungswerten, Stromaufnahmewerten und/oder Drehzahlwerten des Antriebsmotors, insbesondere während eines Umlaufs der Eisenbahnweiche, ausgebildet sein. Im Stellwerk der eisenbahntechnischen Anlage und in dessen Stellteil sind häufigkeine Diagnosemöglichkeiten der Weichenantriebseinrichtung und der Eisenbahnweiche vorhanden. Eine Diagnosefunktion, beispielsweise über die Leistungsaufnahme, ist allerdings wünschenswert. Die mit dieser Ausgestaltung mögliche Diagnosemöglichkeit direkt in der Weichenantriebseinrichtung ist sehr vorteilhaft. Strom und Spannung können direkt im Motor-Controller ausgewertet und ggf. direkt weitergegeben werden, beispielsweise an eine Diagnosezentrale der eisenbahntechnischen Anlage. Auch die davon abhängige Drehzahl kann zu einer Leistungsaufnahme umgerechnet werden.

Ferner kann der Motor-Controller zum Anfahren von vorbestimmten Positionen des Antriebsmotors ausgebildet sein, wobei die vorbestimmten Positionen Endlagen des Stellschiebers darstellen. Dies hat den Vorteil, dass auf mechanische oder elektrische Endanschläge bei der erfindungsgemäßen Weichenantriebseinrichtung verzichtet werden kann. Dadurch lassen sich Bauteilekosten weiter reduzieren. Ferner können hierdurch die Endlagen auch sanft und materialschonend angefahren werden, so dass weniger Verschleiß bei der Weichenantriebseinrichtung auftritt.

In einer weiteren vorteilhaften Ausgestaltung können die Weichenantriebseinrichtung wenigstens eine Überwachungseinrichtung umfassen und die Überwachungseinrichtung mit dem Motor-Controller verbunden sein. Dies hat den Vorteil, dass der Motor-Controller zusätzlich für Steuerungsaufgaben im Zusammenhang mit der Überwachungseinrichtung verwendet werden kann und keine zusätzliche Steuerung für die Überwachungseinrichtung nötig ist. Die erfindungsgemäße Weichenantriebseinrichtung kann so besonders einfach ausgestaltet werden. Die Überwachungseinrichtung kann beispielsweise einen Endlagenschalter oder Endlagensensor umfassen, die beispielsweise eine Endlage eines Prüfschiebers erfassen. Bei den bekannten Weichenantriebsanordnungen im Stand der Technik wird die Überwachungseinrichtung bis zum Stellteil im Stellwerk verdrahtet und dort erfasst. Durch diese Ausgestaltung der Erfindung kann diese Steuerungsaufgabe direkt in der Weichenantriebseinrichtung erfolgen, so dass keine zusätzliche Verkabelung zum Stellwerk nötig ist.

Um vielfältige Einsatzmöglichkeiten zu bieten, kann der Motor-Controller sowohl für eine Spannungsversorgung mit Gleichspannung als auch mit Wechselspannung ausgebildet sein.

Für eine einfache Inbetriebnahme und Wartung der erfindungsgemäßen Weichenantriebseinrichtung kann der der Motor-Controller wenigstens eine Wartungs-Schnittstelle aufweisen, mittels der eine Software des Motor-Controllers parametrierbar ist.

Ferner kann der Motor-Controller wenigstens eine Kommunikations-Schnittstelle aufweisen, mittels der eine Kommunikation während des Betriebs, insbesondere von Diagnosedaten und/oder Steuerungssignalen, möglich ist. Dies hat den Vorteil, dass beispielsweise Diagnosedaten direkt von der Weichenantriebseinrichtung an eine übergeordnete Diagnosezentrale übermittelt werden können. Bisher ist meist keine Diagnosedatenübermittlung von der Weiche möglich, sondern kann höchstens im Stellwerk erfolgen. Durch die Kommunikations-Schnittstelle bieten sich neue Möglichkeiten der Datenübermittlung.

Um die Diagnosemöglichkeiten der Weichenantriebseinrichtung und der Eisenbahnweiche zu verbessern, kann der Motor-Controller wenigstens eine Diagnoseeinrichtung umfassen, die zum Verarbeiten von Betriebswerten des Antriebsmotors und/oder Sensorwerten einer Sensoreinrichtung ausgebildet ist. Die Diagnoseeinrichtung kann beispielsweise die oben bereits genannten Betriebswerte des Antriebsmotors wie Spannungswerte, Stromaufnahmewerte und/oder Drehzahlwerte erfassen bzw. verarbeiten, um daraus eine Diagnose für den Zustand der Weichenantriebseinrichtung bzw. der Eisenbahnweiche abzuleiten. Dabei können auch Sensorwerte der Sensoreinrichtung wie Temperatur, Luftfeuchtigkeit und/oder Luftdruck berücksichtigt werden. Ferner kann der Motor-Controller ausgebildet sein, das maximale Moment des Antriebsmotors unter Berücksichtigung der von der Diagnoseeinrichtung verarbeiteten Betriebswerte und/oder Sensorwerte zu verändern. So kann der von der Diagnoseeinrichtung bestimmte Zustand beispielsweise zu einer Erhöhung des maximalen Moments führen. Durch die integrierte Diagnoseeinrichtung kann die Steuerung des Antriebsmotors sofort angepasst werden. Dies ist besonders vorteilhaft. Die Diagnoseeinrichtung ist vorzugsweise innerhalb der Software des Motor-Controllers ausgebildet.

Die Erfindung betrifft schließlich auch eine Eisenbahnweiche für eine eisenbahntechnische Anlage mit wenigstens einer Weichenantriebseinrichtung zum Umstellen der Eisenbahnweiche. Um bekannte Eisenbahnweichen zu verbessern, ist es erfindungsgemäß vorgesehen, dass die Weichenantriebseinrichtung nach einer der zuvor genannten Ausführungsformen ausgebildet ist.

### Exemplarische Ausführungsbeispiele der Zeichnungen

Im Folgenden wird die Erfindung mit Bezug auf die beigefügten Zeichnungen und die darin gezeigten Ausführungsformen erläutert.

Es zeigen:
- Fig. 1: eine schematische Darstellung einer erfindungsgemäßen Weichenantriebseinrichtung in einer ersten beispielhaften Ausführungsform;
- Fig. 2: eine schematische Darstellung einer beispielhaften Ausführungsform einer erfindungsgemäßen Eisenbahnweiche mit der Weichenantriebseinrichtung aus Fig. 1;
- Fig. 3: eine schematische Darstellung einer weiteren beispielhaften Ausführungsform einer erfindungsgemäßen Weichenantriebseinrichtung.

### Detaillierte Beschreibung der Ausführungsbeispiele

Zunächst wird die Erfindung mit Bezug auf die beispielhafte Ausführungsform in den Figuren 1 und 2 beschrieben.

Eine Eisenbahnweiche 1 ist Teil einer nicht weiter dargestellten eisenbahntechnischen Anlage und umfasst eine Weichenantriebseinrichtung 2, Backenschienen 3 und Weichenzungen 4. Im Betrieb bewegt die Weichenantriebseinrichtung 2 die Weichenzungen 4 mittels eines angetriebenen Stellschiebers 5 zwischen den Backenschienen 3 hin und her. Um die Endlagen der Eisenbahnweiche 1, in denen eine der Weichenzungen 4 jeweils an einer der Backenschienen 3 anliegt, zu kontrollieren, umfasst die Eisenbahnweiche 1 zwei Prüfschieber 6, die unabhängig vom Stellschieber 5 mit jeweils einer der beiden Weichenzungen 4 verbunden sind. Der Stellschieber 5 der Weichenantriebseinrichtung 2 kann ganz allgemein mit einem beweglichen Teil der Eisenbahnweiche 1 verbunden werden. Alternativ zu den Weichenzungen 4 könnte das bewegliche Teil in einer anderen Ausführungsform auch ein bewegliches Herzstück oder eine Entgleisungsvorrichtung sein. Die eisenbahntechnische Anlage umfasst auch wenigstens ein Stellwerk 16, das die Weichenantriebseinrichtung 2 ansteuert.

Die erfindungsgemäße Weichenantriebseinrichtung 2, die im Detail in Figur 1 dargestellt ist, wird im Folgenden beschrieben.

Die Weichenantriebseinrichtung 2 umfasst einen Antriebsmotor 7, einen Motor-Controller 8, ein Antriebsgetriebe 9, einen Kugelgewindetrieb 10, eine Mitnehmereinrichtung 11, mehrere Stellschieber 12, Endlagenschalter 13 und die bereits genannten Stellschieber 5 und Prüfschieber 6. Wie in Figur 1 dargestellt sind der Stellschieber 5 und der Prüfschieber 6 jeweils relativ kurz ausgebildet und werden jeweils beispielsweise mit verbundenen Verlängerungsgestängen bis zu den Weichenzungen 4 verlängert. In Figur 2 ist dies nicht weiter dargestellt, da es für die Funktion der Eisenbahnweiche 1 unerheblich ist.

Um im Betrieb der Weichenantriebseinrichtung 2 den Stellschieber 5 zu bewegen, wird dieser von dem Antriebsmotor 7 angetrieben. Dabei wird die Antriebskraft bei der beispielhaften Ausführungsform in Figur 1 von dem Antriebsmotor 7 über das Antriebsgetriebe 9, den Kugelgewindetrieb 10 und die Mitnehmereinrichtung 11 auf den Stellschieber 5 übertragen. Bei der beispielhaften Ausführungsform in Figur 1 wird eine vom Antriebsmotor 7 ausgeführte Rotationsbewegung über das Antriebsgetriebe 9 auf den Kugelgewindetrieb 10 übertragen, der sie in eine Linearbewegung umwandelt und diese über die Mitnehmereinrichtung 11 auf den Stellschieber 5 überträgt. Das Antriebsgetriebe 9 kann beispielsweise als ein Kettentrieb oder Zahnradtrieb ausgebildet sein, welcher die Rotationsbewegung auf eine Spindel 14 des Kugelgewindetriebs 10 überträgt. Der Kugelgewindetrieb 10 umfasst neben der Spindel 14 wie üblich eine Mutter 15. Die Spindel 14 ist seitlich gelagert, so dass in bekannter Weise ihre Rotationsbewegung in eine Linearbewegung der mit der Mitnehmereinrichtung 11 verbundenen Mutter 15 umgewandelt wird. Die Mitnehmereinrichtung 11 dient zum Übertragen der Linearbewegung von der Mutter 15 auf den Stellschieber 5. Die Übertragung der Antriebsenergie des Antriebsmotors 7 auf den Stellschieber 5 ist hier lediglich beispielhaft anzusehen und könnte selbstverständlich auch über andere Getriebekonstellationen im Antriebsstrang zwischen Antriebsmotor 7 und Stellschieber 5 geschehen.

Der Antriebsmotor 7 wird erfindungsgemäß von dem Motor-Controller 8 gesteuert, die elektrisch entsprechend miteinander verbunden sind. Der Motor-Controller 8 ist mit einer nicht weiter dargestellten Energiequelle für die Weichenantriebseinrichtung 2 verbunden. Die Stromversorgung kann dabei einen Gleichstrom oder auch einen Wechselstrom liefern, wobei bei der beispielhaften Ausführungsform in den Figuren 1 und 2 ein Gleichstrom geliefert wird. Bei der beispielhaften Ausführungsform in den Figuren 1 und 2 wird der Strom insbesondere von dem Stellwerk 16 bereitgestellt, welches das Stellteil der Weichenantriebseinrichtung 2 darstellt.

Der Antriebsmotor 7 ist bei der beispielhaften Ausführungsform in den Figuren 1 und 2 als ein bürstenloser Gleichstrommotor ausgebildet, der anstatt den Strom über Kohlebürsten zu übertragen. ein Drehfeld erzeugt. Dies hat den Vorteil, dass ohne Kohlebürsten weniger Verschleiß am Antriebsmotor auftritt und dieser somit wartungsärmer ist. Alternativ können aber auch andere Gleichstrom- oder Wechselstrommotoren als Antriebsmotor eingesetzt werden.

Der Motor-Controller 8 steuert den Antriebsmotor 7 über die beispielhaft dargestellte Verbindungsleitung 17 an. Es können auch weitere Leitungen vorhanden sein. Der Motor-Controller 8 regelt sowohl die Drehzahl und die Position als auch die Leistung und damit das Moment des Antriebsmotors 7. Das maximale Moment des Antriebsmotors 7 kann über entsprechende Parameter in der Software des Motor-Controllers 8 eingestellt und begrenzt werden. Damit stellt der Motor-Controller 8 eine elektrische Stellkraft-Kupplung dar, da durch den Motor-Controller 8 eine Stellkraft des Stellschiebers 5 auf die Weichenzunge 4 und die gesamte Eisenbahnweiche 1 begrenzt wird. Bisherige im Stand der Technik übliche mechanische Stellkraftkupplungen im Antriebsstrang der Weichenantriebseinrichtungen sind damit bei der erfindungsgemäßen Weichenantriebseinrichtung überflüssig. Die erfindungsgemäße Weichenantriebseinrichtung kann bei der Montage besonders schnell eingestellt und geprüft werden, weil eine Einstellung der früher notwendigen mechanischen Stellkraftkupplung entfällt. Ferner zeichnet sich die erfindungsgemäße Weichenantriebseinrichtung 2 durch ein geringeres Gewicht gegenüber Anordnungen aus dem Stand der Technik aus, da die mechanische Stellkraftkupplung eingespart ist.

Der Motor-Controller 8 regelt weiterhin die aktuelle Drehzahl des Antriebsmotors 7 beim Umstellen der Eisenbahnweiche 1. Durch diese Drehzahlregelung ist eine Anpassung der Umstellgeschwindigkeit der Eisenbahnweiche 1 durch den Motor-Controller 8 möglich. Dadurch kann die Umstellgeschwindigkeit der Eisenbahnweiche 1 beispielsweise in Abhängigkeit von äußeren Einflüssen wie Luftdruck und/oder Temperatur verändert werden. Zum Erfassen von äußeren Einflüssen umfasst die erfindungsgemäße Weichenantriebseinrichtung 2 in der beispielhaften Ausführungsform in Figur 1 eine Sensoreinrichtung 18, die mit dem Motor-Controller 8 verbunden ist und durch die eine Temperatur- bzw. Luftdruckmessung erfolgt und entsprechende Werte an den Motor-Controller 8 übermittelt werden. Die erfindungsgemäße Weichenantriebseinrichtung 2 kann aber selbstverständlich auch ohne Sensoreinrichtung 18 ausgebildet werden. Die Sensoreinrichtung 18 kann auch mit einer Diagnoseeinrichtung 22 des Motor-Controllers 8 verbunden sein, die im Folgenden noch genauer beschrieben ist.

Durch den erfindungsgemäßen Motor-Controllers 8 wird auch die Position des Antriebsmotors 7 permanent überwacht. So kann auch eine Bewegung des Stellschiebers 5 überwacht werden, die durch den Antriebsmotor 8 bedingt ist. Dies erfolgt über ein Zählen und Erfassen der Drehungen des Antriebsmotors 7. Hierfür umfasst der Antriebsmotor 7 beispielsweise einen Inkrementalgeber, der die Position des Antriebsmotors 7 permanent an den Motor-Controller 8 zurückmeldet. Hierdurch ist es möglich, dass die erfindungsgemäße Weichenantriebseinrichtung 2 den Stellschieber 5 in vorbestimmte Positionen bewegt, die auch Endlagen sein können. Beim Anfahren der Endlagen kann zusätzlich eine Bewegungskurve abgefahren werden und dadurch beispielsweise langsam in die Endlagen verfahren werden. Die Bewegung kann auch zeitgesteuert erfolgen bzw. zusätzlich eine Zeitsteuerung integriert sein. So kann ein sanfter Anlauf der Weichenzungen 4 gegen die Backenschienen 3 erfolgen, indem die Weichenantriebseinrichtung 2 bereits vor Erreichen der Endlage die Geschwindigkeit der Umstellung reduziert.

Mit der erfindungsgemäßen Weichenantriebseinrichtung 2 in der Ausführung in Figur 1 kann die Drehzahl des Antriebsmotors 7 sehr leicht eingestellt werden. So kann die Weichenantriebseinrichtung 2 sehr leicht parametriert und bei der Inbetriebnahme eingestellt werden. Ferner ist der Motor-Controller 8 so ausgebildet, dass der Antriebsmotor 7 während eines Umlaufs der Eisenbahnweiche 1 mit unterschiedlichen Drehzahlen, insbesondere gemäß einer vorbestimmten Drehzahlkurve dreht, z.B. entsprechend der oben genannten Bewegungskurve. So kann eine Umstellkurve bzw. ein Verlauf der Drehzahlkurve geregelt werden. Dies hat den Vorteil, dass der Betrieb der Weichenantriebseinrichtung 2 materialschonender und zeitsparender erfolgen kann. Durch die freie Programmierbarkeit bzw. Parametrierbarkeit des Motor-Controllers 8 können beliebige Bewegungskurven für die Weichenantriebseinrichtung 2 realisiert werden. Diese lassen sich auch nach der Inbetriebnahme, beispielsweise während einer Wartung, ohne viel Aufwand anpassen und aktualisieren. Bei der Umstellung der Eisenbahnweiche 1 werden die Weichenzungen 4 gegen die Backenschienen 3 gefahren. Im Stand der Technik kommt es dabei zu einem schlagartigen Abbruch der linearen Bewegung. Mit der erfindungsgemäßen Weichenantriebsanordnung 2 in Figur 1 wird die hieraus resultierende mechanische Belastung vermieden. Die erfindungsgemäße Weichenantriebseinrichtung 2 reduziert bereits vor dem Erreichen der Endlage die Geschwindigkeit der Umstellung bzw. die Drehzahl des Antriebsmotors 7. So wird ein sanfter Anlauf der Weichenzungen 4 an die Backenschienen 3 realisiert.

Eine Diagnose des Zustands der Weichenantriebseinrichtung 2 und auch der Eisenbahnweiche 1 ist ebenfalls durch den erfindungsgemäßen Motor-Controller 8 möglich. Hierfür weist der Motor-Controller 8 in der beispielhaften Ausführungsform in Figur 1 die Diagnoseeinrichtung 22 auf. Der Motor-Controller 8 ermittelt Parameter wie Spannung, Stromaufnahme und Drehzahl, die in der Diagnoseeinrichtung 22 ausgewertet werden und aus denen beispielsweise eine Leistungskurve des Antriebsmotors 7 bestimmt wird, die für eine Diagnose verwendet werden kann. So können mittels der Diagnoseeinrichtung 22 beispielsweise die ermittelten Strom- und Spannungswerte direkt im Motor-Controller 8 ausgewertet werden. Die Diagnoseeinrichtung kann alternativ oder zusätzlich auch die Sensordaten der Sensoreinrichtung 18 für die Diagnose verarbeiten. Wenn die Diagnoseeinrichtung 22 aus den Werten beispielsweise aus einer veränderten Leistungskurve einen einsetzenden Verschleiß ermittelt hat, kann dies im Motor-Controller 8 direkt zu einer Erhöhung des Maximalen Moments des Antriebsmotors 7 umgesetzt werden. Diese Erhöhung kann beispielsweise dem einsetzenden Verschleiß entgegenwirken. Parallel kann durch die erfolgte Diagnose selbstverständlich auch eine Wartung geplant oder angefordert werden.

Um die von der Diagnoseeinrichtung 22 ermittelten Diagnoseergebnisse zu übertragen, umfasst der Motor-Controller 8 eine Kommunikationsschnittstelle 19, mittels der die Diagnosedaten beispielsweise an das Stellwerk 16 übermittelt werden. Die Kommunikationsschnittstelle 19 kann beispielsweise als eine Ethernet-Schnittstelle oder auch als eine drahtlose Funkschnittstelle ausgebildet sein, welche die Diagnosedaten per Funk an das Stellwerk 16 übermittelt. Alternativ können die Diagnosedaten auch an eine andere Stelle wie beispielsweise eine Diagnosezentrale oder ein Kontrollzentrum 24 übermittelt werden, wo diese ausgewertet und beispielsweise für eine vorbeugende Wartung (predictive maintenance) genutzt werden können. Weiterhin umfasst der Motor-Controller 8 in Figur 1 auch eine Wartungsschnittstelle 20, mittels der die Software des Motor-Controllers 8 beispielsweise während einer Inbetriebnahme parametrierbar ist. Mittels der Wartungsschnittstelle 20 lassen sich beispielsweise bei der Inbetriebnahme der Weichenantriebseinrichtung 2 notwendige Parameter sehr schnell anpassen und einstellen, so dass die Inbetriebnahme damit auch zügig erledigt werden kann und wenig Kosten anfallen. Bei der Ausführungsform in Figur 1 ist der Motor-Controller 8 auch zum Zählen der Umstellungen der Eisenbahnweiche 1 ausgebildet. Die Anzahl der Weichenumläufe ist beispielsweise ein Kriterium für die Wartung und es ist daher vorteilhaft, diese zu erfassen und zu übermitteln.

Die erfindungsgemäße Weichenantriebseinrichtung 2 hat den Vorteil, dass sie im Wesentlichen wartungsfrei arbeitet, da die wartungsintensive und im Stand der Technik nötige Stellkraftkupplung nicht mehr benötigt wird. Ferner ist auch der in Figur 1 verwendete bürstenlose Gleichstrommotor als Antriebsmotor 7 wartungsfrei.

Schließlich umfasst die Weichenantriebseinrichtung 2 auch ein Gehäuse 21, in dem die Komponenten angeordnet sind.

Die verschiedenen Sperrschieber 12 der Weichenantriebseinrichtung 2 dienen insbesondere der Kontrolle von vorbestimmten Positionen des Stellschiebers 5 und des Prüfschiebers 6, z.B. deren Endlagen. Hierbei weist die Weichenantriebseinrichtung 2 zur Abfrage dieser vorbestimmten Positionen mehrere Endlagenschalter 13 auf. Bei der erfindungsgemäßen Weichenantriebseinrichtung 2 in der beispielhaften Ausführungsform in Figur 1 sind diese Endlagenschalter 13 signaltechnisch direkt mit dem Motor-Controller 8, insbesondere mit einer Steuerungseinrichtung 23, verbunden. Die Steuerungseinrichtung 23 des Motor-Controllers 8 ist für zusätzliche Steuerungsaufgaben neben der Steuerung des Antriebsmotors 7 ausgebildet. Dadurch können die elektrischen Signale der Endlagenschalter 13 von der Steuerungseinrichtung 23 des Motor-Controller 8 verarbeitet werden. Dies hat den Vorteil, dass die ermittelten vorbestimmten Positionen von Stellschieber 5 bzw. Prüfungsschieber 6 direkt im Motor-Controller 8 überprüft werden können und gegebenenfalls sofort Maßnahmen ergriffen werden können. Da die Steuerungseinrichtung 23 Teil des Motor-Controllers 8 ist, können die Signale auch für die Steuerung des Antriebsmotors 7 genutzt werden. Dies erspart die Signalübermittlung an eine entfernte Stelle wie das Stellwerk 16, so dass Zeit und Material eingespart werden können. Wenn beispielsweise ein Signal eines Endlagenschalters 13 ausbleibt und somit eine vorbestimmte Position nicht erreicht wird, kann der Motor-Controller 8 beispielsweise eine Störung melden und den Antriebsmotor 7 stoppen.

Die Steuerungseinrichtung 23 und die Diagnoseeinrichtung 22 sind bei der Ausführungsform in Figur 1 beide innerhalb der Software des Motor-Controllers 8 ausgebildet.

Durch die Implementierung des Motor-Controllers 8 ist zum einen eine verbesserte Steuerung bzw. Regelung des Antriebsmotors 7 möglich, zum anderen können vom Motor-Controller 8 auch weitere Aufgaben, beispielsweise die oben beschriebe Diagnosedatenerfassung durch die Diagnoseeinrichtung 22 oder Signalauswertung durch die Steuerungseinrichtung 23, durchgeführt werden. Der Motor-Controller 8 weist hierfür wenigstens einen Mikro-Controller (nicht dargestellt) auf, der mit einer entsprechend programmierten Software diese Aufgaben ausführt. Mittels des Motor-Controllers 8 ist auch eine selbstständige Anpassung von Betriebsparametern des Antriebsmotors 7 möglich, beispielsweise als Reaktion auf die Auswertung der Diagnoseeinrichtung 22, wie oben beschrieben. Wenn beispielsweise durch die Sensoreinrichtung 18 eine unter einem Grenzwert liegende Temperatur ermittelt wird, kann der Motor-Controller 8 die Leistung und damit das Moment des Antriebsmotors 7 erhöhen. Die verringerte Temperatur kann nämlich erfahrungsgemäß zu einer Schwergängigkeit des Antriebsmotors 7 und ggf. auch anderen Komponenten wie des Kugelgewindetriebs 10 führen. Die Momenterhöhung kann dem entgegenwirken.

Im Folgenden wird die weitere beispielhafte Ausführungsform der erfindungsgemäßen Weichenantriebseinrichtung 2 in Figur 3 erläutert. Der Einfachheit halber wird lediglich auf die Unterschiede zu der beispielhaften Ausführungsform in Figur 1 eingegangen. Gleiche Bezugszeichen bezeichnen gleiche Komponenten. Genau wie bei der Ausführungsform in Figur 1 kann auch die Ausführungsform in Figur 3 als Teil der in Figur 2 dargestellten Eisenbahnweiche 1 eingesetzt werden.

Im Gegensatz zur Ausführungsform in Figur 1 umfasst die Weichenantriebsanordnung 2 in Figur 3 einen im Wesentlichen direkt auf die Spindel 15 des Kugelgewindetriebs 10 montierten Antriebsmotors 7. Dies hat den Vorteil, dass kein Antriebsgetriebe 9 wie in der Ausführungsform zu Figur 1 nötig ist. Dadurch ist die Ausführungsform in Figur 3 konstruktiv einfacher und mit weniger Masse ausgestaltet und kann ggf. schneller und kostengünstiger hergestellt werden.

## Patentansprüche

1. Weichenantriebseinrichtung (2) zum Umstellen einer Eisenbahnweiche (1),
mit wenigstens einem Stellschieber (5) zum Verbinden mit wenigstens einem beweglichen Teil der Eisenbahnweiche (1), wie beispielsweise einer Weichenzunge (4), und
mit wenigstens einem mit dem Stellschieber (5) verbundenen Antriebsmotor (7), der zum Bewegen des Stellschiebers (5) ausgebildet ist,
**dadurch gekennzeichnet, dass**
die Weichenantriebseinrichtung (2) wenigstens einen mit dem Antriebsmotor (7) verbundenen und den Antriebsmotor (7) steuernden Motor-Controller (8) umfasst, mittels dem ein maximales Moment des Antriebsmotors (7) und dadurch eine maximale Stellkraft des Stellschiebers (5) einstellbar ausgebildet ist.

2. Weichenantriebseinrichtung (2) nach Anspruch 1,
**dadurch gekennzeichnet, dass**
der Antriebsmotor (7) als ein bürstenloser Gleichstrommotor ausgebildet ist.

3. Weichenantriebseinrichtung (2) nach Anspruch 1 oder 2,
**dadurch gekennzeichnet, dass**
die Weichenantriebseinrichtung (2) wenigstens einen im Antriebsstrang zwischen Antriebsmotor (7) und Stellschieber (5) angeordneten Kugelgewindetrieb (10) umfasst und der Antriebsmotor (7) im Wesentlichen direkt mit der Gewindespindel (14) des Kugelgewindetriebs (10) gekoppelt ist.

4. Weichenantriebseinrichtung (2) nach einem der oben genannten Ansprüche,
**dadurch gekennzeichnet, dass**
der Motor-Controller (8) zur Drehzahländerung des Antriebsmotors (7) ausgebildet ist.

5. Weichenantriebseinrichtung (2) nach einem der oben genannten Ansprüche,
**dadurch gekennzeichnet, dass**
der Motor-Controller (8) zum Zählen der Umstellungen der Eisenbahnweiche (1) ausgebildet ist.

6. Weichenantriebseinrichtung (2) nach einem der oben genannten Ansprüche,
**dadurch gekennzeichnet, dass**
der Motor-Controller (8) so ausgebildet ist, dass der Antriebsmotor (7) während eines Umlaufs der Eisenbahnweiche (1) mit unterschiedlichen Drehzahlen, insbesondere gemäß einer vorbestimmten Drehzahlkurve, dreht.

7. Weichenantriebseinrichtung (2) nach einem der oben genannten Ansprüche,
**dadurch gekennzeichnet, dass**
der Motor-Controller (8) zum Ermitteln von Spannungswerten, Stromaufnahmewerten und/oder Drehzahlwerten des Antriebsmotors (7), insbesondere während eines Umlaufs der Eisenbahnweiche (1), ausgebildet ist.

8. Weichenantriebseinrichtung (2) nach einem der oben genannten Ansprüche,
**dadurch gekennzeichnet, dass**
der Motor-Controller (8) zum Anfahren von vorbestimmten Positionen des Antriebsmotors (7) ausgebildet ist, wobei die vorbestimmten Positionen Endlagen des Stellschiebers (5) darstellen.

9. Weichenantriebseinrichtung (2) nach einem der oben genannten Ansprüche,
**dadurch gekennzeichnet, dass**
die Weichenantriebseinrichtung (2) wenigstens eine Überwachungseinrichtung umfasst und die Überwachungseinrichtung mit dem Motor-Controller (8) verbunden ist.

10. Weichenantriebseinrichtung (2) nach einem der oben genannten Ansprüche,
**dadurch gekennzeichnet, dass**
der Motor-Controller (8) wenigstens eine Wartungs-Schnittstelle aufweist, mittels der eine Software des Motor-Controllers (8) parametrierbar ist.

11. Weichenantriebseinrichtung (2) nach einem der oben genannten Ansprüche,
**dadurch gekennzeichnet, dass**
der Motor-Controller (8) wenigstens eine Kommunikations-Schnittstelle aufweist, mittels der eine Kommunikation während des Betriebs, insbesondere von Diagnosedaten und/oder Steuerungssignalen, möglich ist.

12. Weichenantriebseinrichtung (2) nach einem der oben genannten Ansprüche,
**dadurch gekennzeichnet, dass**
der Motor-Controller (8) wenigstens eine Diagnoseeinrichtung (22) umfasst, die zum Verarbeiten von Betriebswerten des Antriebsmotors (7) und/oder Sensorwerten einer Sensoreinrichtung (18) ausgebildet ist.

13. Weichenantriebseinrichtung (2) nach Anspruch 12,
**dadurch gekennzeichnet, dass**
der Motor-Controller (8) ausgebildet ist, das maximale Moment des Antriebsmotors (7) unter Berücksichtigung der von der Diagnoseeinrichtung (22) verarbeiteten Betriebswerte und/oder Sensorwerte zu verändern.

14. Eisenbahnweiche (1) für eine eisenbahntechnische Anlage,
mit wenigstens einer Weichenantriebseinrichtung (2) zum Umstellen der Eisenbahnweiche (1),
**dadurch gekennzeichnet, dass**
die Weichenantriebseinrichtung (2) nach einem der Ansprüche 1 bis 13 ausgebildet ist.

15. Verfahren zum Umstellen einer Eisenbahnweiche (1),
bei dem ein Stellschieber (5) mittels eines Antriebsmotors (7) bewegt wird,
**dadurch gekennzeichnet, dass**
ein maximales Moment des Antriebsmotors (7) und dadurch eine maximale Stellkraft des Stellschiebers (5) mittels eines mit dem Antriebsmotor (7) verbundenen Motor-Controllers (8) eingestellt wird.
